# EUROPÄISCHE PATENTSCHRIFT

(11) **EP 2 310 634 B1**
(45) Veröffentlichungstag und Bekanntmachung des Hinweises auf die Patenterteilung: **14.03.2012**
(21) Anmeldenummer: 09776055.7
(22) Anmeldetag: 01.08.2009
(51) Int. Cl.: F01D 5/16, F01D 5/22

(54) **LAUFSCHAUFELSYSTEM FÜR EINE LAUFSCHAUFELREIHE EINER STRÖMUNGSMASCHINE**
ROTATING BLADE SYSTEM FOR A ROW OF ROTATING BLADES OF A TURBOMACHINE
SYSTÈME D'AUBES MOBILES POUR UNE RANGÉE D'AUBES MOBILES D'UNE TURBOMACHINE

(30) Priorität: 16.08.2008 DE 102008038038
(43) Veröffentlichungstag der Anmeldung: 20.04.2011
(73) Patentinhaber: MTU Aero Engines GmbH, 80995 München (DE)
(72) Erfinder: BÖCK, Alexander, 82288 Kottgeisering (DE)
(86) Internationale Anmeldenummer: PCT/DE2009/001094
(87) Internationale Veröffentlichungsnummer: WO 2010/020210

(56) Entgegenhaltungen:
- EP-A1- 0 528 138
- EP-A1- 1 447 525
- WO-A1-2005/026501
- GB-A- 2 215 407

## Beschreibung

Die Erfindung betrifft ein Laufschaufelsystem der im Oberbegriff des Patentanspruchs 1 genannten Art für eine Laufschaufelreihe einer Strömungsmaschine. Die Erfindung betrifft weiterhin eine Strömungsmaschine der im Oberbegriff des Patentanspruchs 7 angegebenen Art sowie ein Verfahren zum Montieren einer Laufschaufelreihe für eine Strömungsmaschine.

Ein derartiges Laufschaufelsystem für eine Laufschaufelreihe einer Strömungsmaschine ist bereits aus dem Dokument EP 1447 525 A1 bekannt. Das Laufschaufelsystem umfasst dabei zwei oder mehr Laufschaufelsegmente, von welchen jedes Laufschaufelsegment mindestens zwei Laufschaufeln aufweist, die bezüglich einer Drehachse der Laufschaufelreihe zumindest überwiegend radial zwischen einem radial inneren und einem radial äußeren Deckband angeordnet und mit den Deckbändem gekoppelt sind, Zumindest die radial äußeren Deckbänder der Laufschaufelsegmente umfassen miteinander korrespondierende Kontaktflächen, über welche die Laufschaufelsegmente aneinander anliegen. Mit Hilfe der Lanfschaufelsegmente (sog. Cluster) können im Vergleich zu Laufschaufelsystemen aus einzelnen Laufschaufeln die Anzahl der Fugen und Spalte des Laufschaufelsystems erheblich reduziert werden. Zudem bieten sich weniger Angriffsflächen für durch die zugeordnete Strömungsmaschine geführte Gase, wodurch die Haltbarkeit derartiger Laufschaufelsysteme beziehungsweise Laufschaufelreihen gesteigert werden kann. Die Laufschaufelsegmente bilden darüber hinaus im montierten Zustand mechanisch vergleichsweise stabile Einheiten, wodurch Relativbewegungen während des Betriebs und der damit verbundene Verschleiß vorteilhaft reduziert werden.

Als nachteilig an dem bekannten Laufschaufelsystemen ist jedoch der Umstand anzusehen, dass die Laufschaufelsegmente im Unterschied zu Laufschaufelsystemen aus einzelnen Laufschaufeln nicht mehr durch Torsion der Laufschaufeln einer Laufschaufelreihe gegeneinander verspannt werden können. Dadurch sind die Laufschaufclsogmentc mechanisch zueinander entkoppelt und schwingungsmechanisch nur schwer beherrschbar.

Aus dem Stand der Technik ist es ebenfalls bekannt, einzelne Turbinen-Laufschaufeln gegenüber der Radialrichtung zu verkippen, um unter Fliehkrafteinfluss durch Schaufelverformung die Reibungs- bzw. Dämpfungsverhältnisse im Bereich der sich berührenden Deckbandsegnente zu optimieren. Dabei können benachbarte Laufschaufeln gleich- oder gegensinnig verkippt sein. Siehe hierzu die Dokumente WO2005/026501 A1 und GB 2 215 407 A.

Aufgabe der vorliegenden Erfindung ist es daher, ein Laufschaufelsystem der eingangs genannten Art zu schaffen, welches verbesserte schwingungsmechanische Eigenschaften aufweist.

Die Aufgabe wird erfindungsgemäß durch ein Laufschaufelsystem mit den Merkmalen des Patentanspruchs 1, eine Strömungsmaschine mit den Merkmalen des Patentanspruchs 7 sowie durch ein Verfahren gemäß Patentanspruch 9 gelöst. Vorteilhafte Ausgestaltungen mit zweckmäßigen Weiterbildungen der Erfindung sind in den jeweiligen Unteransprüchen angegeben, wobei vorteilhafte Ausgestaltungen des Laufschaufelsystems beziehungsweise der Strömungsmaschine - soweit anwendbar-als vorteilhafte Ausgestaltungen des Verfahrens und umgekehrt anzusehen sind.

Ein erfindungsgemaßes Laufschaufelsystem für eine Laufschaufelreihe einer Strömungsmaschine, welches verbesserte schwingungsmechanische Eigenschaften aufweist, ist dadurch geschaffen, dass radiale Gleichgewichtsachsen benachbarter Laufschaufeln der wenigstens zwei Laufschaufelsegmente jeweils axial um einen Winkel gegenüber ihrer jeweiligen Grundneigung verkippt angeordnet sind, wobei die Winkel bezüglich der Gnmdneigung entgegengesetzte Vorzeichen aufweisen. Mit anderen Worten ist vorgesehen, dass benachbarte Laufschaufeln der wenigstens zwei Laufschaufelsegmente ausgehend von ihrer jeweiligen Grundneigung scherenartig verkippt angeordnet sind. Die Grundneigung, die auch als "Lean" bezeichnet wird, dient üblicherweise dazu, die während des Betriebs der zugeordneten Strömungsmaschine auftretenden Gaskräfte, die entsprechende Biegemomente an den Laufschaufeln erzeugen, zumindest in bestimmten Betriebsbereichen der Strömungsmaschine weitgehend auszugleichen. Die Grundneigung, um welche die Gleichgewichtsachsen der Laufschaufeln verkippt angeordnet sind, beträgt dabei in Abhängigkeit der Ausgestaltung der Strömungsmaschine üblicherweise zwischen 0° und 2°. Dabei kann die Gleichgewichtsachse in Abhängigkeit der Geometrien der Laufschaufeln koaxial bzw. achsparallel zu einer Auffädelachse der Laufschaufelprofile verlaufen. Mit Hilfe der erfindungsgemäßen Anordnung der benachbarten Laufschaufeln wird daher eine Schwerpunktsverlagerung insbesondere im Bereich der Kontaktflächen der radial äußeren Deckbänder erzielt. Durch die während des Betriebs der zugeordneten Strömungsmaschine entstehenden Fliehkräfte können somit auf konstruktiv einfache Weise drehzahlabhängige Anpresskräfte zwischen den zumindest zwei Laufschaufelsegmenten erzeugt werden, die zu einer verbesserten mechanischen Kopplung der Laufschaufelsegmente und einer entsprechenden Verbesserung der schwingungsmechanischen Eigenschaften führen.

Indem die Winkel, um welche die radialen Gleichgewichtsachsen gegenüber ihrer jeweiligen Grundneigungen verkippt angeordnet sind, betragsmäßig gleich sind, werden während des Betriebs des Laufschaufelsystems entsprechend betragsmäßig gleiche, einander entgegengerichtete Anpresskräfte an den Kontaktflächen der Laufschaufelsegmente erzeugt. Somit kann das Entstehen unerwünschter Biegemomente zwischen den Laufschaufelsegmenten zuverlässig verhindert werden.

Weiter Vorteile ergeben sich, indem die Laufschaufeln wenigstens eines Laufschaufelsegments einstückig mit dem inneren Deckband und/oder mit dem äußeren Deckband ausgebildet sind. Hierdurch wird eine erhebliche Reduzierung von Fertigungskosten aufgrund der geringeren Anzahl zu montierender Bauteile erzielt.

In einer weiteren vorteilhaften Ausgestaltung der Erfindung ist vorgesehen, dass die Laufschaufeln in das innere Deckband und/oder in das äußere Deckband eingegossen sind. Dies ermöglicht auf kostengünstige Weise eine mechanisch stabile und betriebssichere Anbindung der Laufschaufeln an das betreffende Deckband.

Weitere Vorteile ergeben sich, wenn die Kontaktflächen als mechanische Verklinkung ausgebildet sind. Hierdurch können die mit Hilfe des erfindungsgemäßen Laufschaufelsystems erzielbaren Anpresskräfte flächig verteilt werden, so dass im Unterschied zum Stand der Technik keine elastischen Verformungen auftreten, sondern die entstehenden Kräfte im Bereich der Kontaktflächen als Anpresskräfte abgesetzt werden können. Hierdurch wird eine mechanisch besonders stabile Kopplung der wenigstens zwei Laufschaufelsegmente erzielt, so dass das Laufschaufelsystem schwingungsmechanisch unkritisch ist.

In einer weiteren vorteilhaften Ausgestaltung der Erfindung ist vorgesehen, dass ein Betrag der Winkel zwischen 0,1° und 10°, insbesondere zwischen 0,1° und 5° und vorzugsweise zwischen 0,1° und 2° beträgt. Dies erlaubt einerseits eine vorteilhafte Anpassbarkeit an unterschiedlich ausgebildete Laufschaufeln bzw. Strömungsmaschinen und ermöglicht zudem eine präzise Schwerpunktverlagerung mit entsprechend gezielt anpassbaren Fliehkräften während des Betriebs.

Ein weiterer Aspekt der Erfindung betrifft eine Strömungsmaschine, insbesondere eine thermische Gasturbine, mit einer Laufschaufelreihe, welche ein Laufschaufelsystem aus wenigstens zwei Laufschaufelsegmenten umfasst, von welchen jedes Laufschaufelsegment mindestens zwei Laufschaufeln aufweist, die bezüglich einer Drehachse der Laufschaufelreihe zumindest überwiegend radial zwischen einem radial inneren und einem radial äußeren Deckband angeordnet und mit den Deckbändem gekoppelt sind, wobei zumindest die radial äußeren Deckbänder der zwei Laufschaufelsegmente miteinander korrespondierende Anwendungsbereiche umfassen, über welche die Laufschaufelsegmente miteinander gekoppelt sind. Um verbesserte schwingungsmechanische Eigenschaften zu erzielen ist es dabei erfindungsgemäß vorgesehen, dass radiale Gleichgewichtsachsen benachbarter Laufschaufeln der wenigstens zwei Laufschaufelsegmente jeweils axial um einen Winkel gegenüber ihrer jeweiligen Grundneigung verkippt sind, wobei die Winkel bezüglich der Grundneigung entgegengesetzte Vorzeichen aufweisen. Auf diese Weise wird eine gezielte Schwerpunktsverlagerung der Laufschaufeln erreicht, so dass während des Betriebs der Laufschaufelreihe beziehungsweise der Strömungsmaschine eine aufrichtende Kraft auf die benachbarten Laufschaufeln entsteht, die zu einer mechanisch stabilen und schwingungsmechanisch unkritischen Kopplung der Anbindungsbereiche und damit der wenigstens zwei Laufschaufelsegmente führt.

Weitere Vorteile ergeben sich, indem das Laufschaufelsystem der Laufschaufelreihe gemäß einem der vorhergehenden Ausführungsbeispiele ausgebildet ist. Die sich hieraus ergebenden Vorteile sind den entsprechenden Vorteilsbeschreibungen zu entnehmen.

In einer weiteren vorteilhaften Ausgestaltung der Erfindung ist vorgesehen, dass die Laufschaufelreihe in einem Turbinenbereich, insbesondere einem Niederdruck-Turbinenbereich der Strömungsmaschine angeordnet ist. Hierdurch ist es möglich, die Strömungsmaschine mit wenigen Laufschaufelreihen zu versehen, wodurch erhebliche Gewichts- und Kosteneinsparungen gegeben sind. Aufgrund der Kopplung der Laufschaufeln mit den Deckbändem einerseits und der Kopplung der wenigstens zwei Laufschaufelsegmente miteinander andererseits, reduzieren sich in der Laufschaufelreihe die Anzahl der Fugen und Spalte, wodurch etwaige Strömungsverluste entsprechend reduziert werden. Zudem bieten sich den im Turbinenbereich auftretenden, aggressiven Heißgasen weniger Angriffsflächen, wodurch die Haltbarkeit der Laufschaufelreihe und der Strömungsmaschine insgesamt gesteigert wird.

Ein weiterer Aspekt der Erfindung betrifft ein Verfahren zum Montieren einer Laufschaufelreihe für eine Strömungsmaschine, insbesondere für eine thermische Gasturbine, bei welchem wenigstens zwei Laufschaufelsegmente eines Laufschaufelsystems gemäß einem der vorhergehenden Ausführungsbeispiele bereitgestellt und diejenigen Laufschaufeln der wenigstens zwei Laufschaufelsegmente, die jeweils axial um einen Winkel (αₐ, α_{b}) gegenüber ihrer jeweiligen Grundneigung verkippt sind, benachbart zueinander angeordnet werden, wobei die Winkel bezüglich der Grundneigung der Laufschaufeln entgegengesetzte Vorzeichen aufweisen. Dies erlaubt eine mechanisch stabile und schwingungsmechanisch unkritische Montage der Laufschaufelreihe, wodurch eine erhebliche Reduzierung der Fertigungskosten bei gleichzeitig erhöhter Haltbarkeit gegeben ist. Ein weiterer Vorteil besteht darin, dass die verspannenden Anpresskräfte zwischen den Laufschaufelsegmenten erst drehzahlabhängig während des Betriebs der Strömungsmaschine auftreten, so dass die Laufschaufelsegmente im Stand besonders leicht montierbar bzw. demontierbar sind. Weiter Vorteile ergeben sich, wenn die Anbindungsbereiche der Laufschaufelsegmente verformungsfrei miteinander gekoppelt werden. Im Unterschied zum Stand der Technik, in welchem aufgrund der Torsion der Schaufelprofile gegenüber den Deckbändern die Anpresskraft an den Anbindungsbereichen durch elastische Verformung erzeugt werden muss und auch im Stand wirft, kann mit Hilfe des erfindungsgemäßen Verfahrens und der Schwerpunktverlagerung der Laufschaufeln während des Betriebs eine Vorspannung und damit eine schwingungsmechanisch unkritische Kopplung der wenigstens zwei Laufschaufelsegmente auch ohne Verformung erzielt werden.

Weitere Vorteile, Merkmale und Einzelheiten der Erfindung ergeben sich anhand der nachfolgenden Beschreibung eines Ausführungsbeispiels sowie anhand der Zeichnung. Dabei zeigt die einzige Figur eine schematische Perspektivansicht von zwei miteinander gekoppelten Laufschaufelsegmenten eines Laufschaufelsystems für eine Laufschaufelreihe zur Anordnung in einem Niederdruck-Turbinenbereich einer thermischen Gasturbine.

Die einzige Figur zeigt eine schematische Perspektivansicht von zwei miteinander gekoppelten Laufschaufelsegmenten 10a, 10b eines aus einer Mehrzahl von Laufschaufelsegmenten 10 ausgebildeten Laufschaufelsystems für eine Laufschaufelreihe, die zur Anordnung in einem Niederdruck-Turbinenbereich einer thermischen Gasturbine (nicht dargestellt) dient. Jedes Laufschaufelsegment 10a, 10b umfasst im vorliegenden Ausführungsbeispiel jeweils vier Laufschaufeln 12 (Airfoils), die bezüglich einer Drehachse der in der Strömungsmaschine montierten Laufschaufelreihe überwiegend radial zwischen einem radial inneren Deckband 14a, 14a' und einem radial äußeren Deckband 14b, 14b' angeordnet und mit den Deckbändern 14a, 14b beziehungsweise 14a', 14b' gekoppelt sind. Die radial äußeren Deckbänder 14b, 14b' der beiden Laufschaufelsegmente 10a, 10b umfassen miteinander korrespondierend ausgebildete Kontaktflächen 16a, 16b, mit einem Z-förmigen Verlauf (sog. Z-shroud). Die winklig zueinander angeordneten Kontaktflächen 16a, 16b sind dabei als mechanische Verklinkung ausgebildet. Die Laufschaufeln 12 sind jeweils in die inneren und äußeren Deckbänder 14a, 14a', 14b, 14b' eingegossen, um eine mechanisch stabile Verbindung mit geringem Gewicht zu erzielen. Da die mehrere Laufschaufeln 12 umfassenden Laufschaufelsegmente 10a, 10b (sog. Cluster) im Unterschied zu einzelnen Laufschaufeln 12 nicht mehr durch Torsion gegenüber den Deckbändern 14a, 14a', 14b, 14b' gegeneinander verspannt werden können, wird die erforderliche Anpresskraft zwischen den Kontaktflächen 16a, 16b während des Betriebs der zugeordneten Strömungsmaschine dadurch erzeugt, dass radiale Gleichgewichtsachsen A benachbarter Laufschaufeln 12 der wenigstens zwei Laufschaufelsegmente 10a, 10b jeweils axial um einen Winkel αₐ, α_{b} gegenüber ihrer jeweiligen Grundneigung (sog. Lean) verkippt angeordnet sind. Die Winkel αₐ, α_{b} sind dabei derart gewählt, dass benachbarte Laufschaufeln 12 bezüglich ihrer jeweiligen Grundneigung um einander entgegen gesetzte, aber betragsmäßig gleiche Winkel αₐ bzw. α_{b} scherenartig verkippt sind. Mit anderen Worten ist eine Laufschaufel 12 gegenüber dem Lean bezüglich einer Drehachse des Laufschaufelsystems nach hinten und die benachbarte Laufschaufel 12 entsprechend nach vorne verkippt. Hierdurch wird eine Schwerpunktverlagerung der betroffenen Laufschaufeln 12 erreicht, wodurch aufgrund der Fliehkräfte während des Betriebs der zugeordneten Strömungsmaschine drehzahlabhängige aufrichtende Kräfte entstehen, die sich gemäß den Pfeilen 18a, 18b in den Kontaktflächen 16a, 16b als Anpresskräfte absetzen. Auf diese Weise sind die Laufschaufelsegmente 10a, 10b während des Betriebs mechanisch gekoppelt, so dass das gesamte Laufschaufelsystem beziehungsweise die Laufschaufelreihe schwingungsmechanisch unkritisch ist. Die Anpresskräfte steigen dabei mit der Drehzahl an. Umgekehrt wirkt zwischen den Laufschaufelsegmenten 10a, 10b im Stand keine Anpresskraft, wodurch diese entsprechend leicht montierbar und demontierbar sind. Die Winkel αₐ, α_{b} betragen dabei im gezeigten Ausführungsbeispiel etwa ±1°. Grundsätzlich können jedoch abweichende Winkel α bzw. betragsmäßig unterschiedlich große Winkel αₐ, α_{b} gewählt werden. Es ist vorzugsweise vorgesehen, dass die randständigen Laufschaufeln 12 jedes Laufschaufelsegments 10 ebenfalls um einander entgegengesetzte Winkel α gegenüber ihrer jeweiligen Grundneigung verkippt sind. Alternativ oder zusätzlich kann auch vorgesehen sein, dass innere Laufschaufeln 12 der jeweiligen Laufschaufelsegmente 10 um einen Winkel α gegenüber ihrer jeweiligen Grundneigung verkippt sind.

## Patentansprüche

1. Laufschaufelsystem für eine Laufschaufelreihe einer Strömungsmaschine, insbesondere einer thermischen Gasturbine, mit wenigstens zwei Laufschaufelsegmenten (10a, 10b), von welchen jedes Laufschaufelsegment (10a, 10b) mindestens zwei Laufschaufeln (12) umfasst, die bezüglich einer Drehachse der Laufschaufekeihe zumindest überwiegend radial zwischen einem radial inneren und einem radial äußeren Deckband (14a, 14a', 14b, 14b') angeordnet und mit den Deckbändem (14a, 14a', 14b, 14b') gekoppelt sind, wobei zumindest die radial äußeren Deckbänder (14b, 14b') der zwei Laufschaufelsegmente (10a, 10b) miteinander korrespondierende Kontak-tflächen (16a, 16b) umfassen, **dadurch gekennzeichnet, dass** radiale Gleichgewichtsachsen (A) benachbarter Laufschaufeln (12) der wenigstens zwei Laufschaufelsegmente (10a, 10b) jeweils axial um einen Winkel (αₐ, α_{b}) gegenüber ihrer jeweiligen Grundneigung verkippt angeordnet sind, wobei die Winkel (αₐ, α_{b}) bezüglich der Grundneigung entgegengesetzte Vorzeichen aufweisen.

2. Laufschaufelsystem nach Anspruch 1, **dadurch gekennzeichnet, dass** die Winkel (αₐ, α_{b}) betragsmäßig gleich sind.

3. Laufschaufelsystem nach Anspruch 1 oder 2, **dadurch gekennzeichnet, dass** die Laufschaufeln (12) wenigstens eines Laufschaufelsegments (10a, 10b) einstückig mit dem inneren Deckband (14a, 14a') und/oder mit dem äußeren Deckband (14b, 14b') ausgebildet sind.

4. Laufschaufelsystem nach einem der Ansprüche 1 bis 3, **dadurch gekennzeichnet, dass** die Laufschaufeln (12) in das innere Deckband (14a, 14a') und/oder in das äußere Deckband (14b, 14b') eingegossen sind.

5. Laufschaufelsystem nach einem der Ansprüche 1 bis 4, **dadurch gekennzeichnet, dass** die Kontaktflächen (16a, 16b) als mechanische Verklinkung ausgebildet sind.

6. Laufschaufelsystem nach einem der Ansprüche 1 bis 5, **dadurch gekennzeichnet, dass** ein Betrag der Winkel (αₐ, α_{b}) zwischen 0,1 ° und 10°, insbesondere zwischen 0,1° und 5° und vorzugsweise zwischen 0,1° und 2° beträgt.

7. Strömungsmaschine, insbesondere thermische Gasturbine, mit einer Laufschaufelreihe,
welche ein Laufschaufelsystem gemäß einem der Ansprüche 1 bis 6

8. Strömungsmaschine nach Anspruch 7 , **dadurch gekennzeichnet, dass** die Laufschaufelreihe in einem Turbinenbereich, insbesondere einem Niederdruck-Turbinenbereich, der Strömungsmaschine angeordnet ist.

9. Verfahren zum Montieren einer Laufschaufelreihe für eine Strömungsmaschine, insbesondere für eine thermische Gasturbine, bei welchem wenigstens zwei Laufschaufelsegmente (10a, 10b) eines Laufschaufelsystems gemäß einem der Ansprüche 1 bis 6 bereitgestellt und diejenigen Laufschaufeln (12) der wenigstens zwei Laufschaufelsegmente (10a, 10b), die jeweils axial um einen Winkel (αₐ, α_{b}) gegenüber ihrer jeweiligen Grundneigung verkippt sind, benachbart zueinander angeordnet werden, wobei die Winkel (αₐ, α_{b}) bezüglich der Grundneigung der Laufschaufeln (12) entgegengesetzte Vorzeichen aufweisen.

10. Verfahren nach Anspruch 9, **dadurch gekennzeichnet, dass** die Laufschaufelsegmente (10a, 10b) verformungsfrei miteinander gekoppelt werden.

## Claims

1. A rotating-blade system for a row of rotating blades of a turbo-machine, in particular a thermal gas turbine, having at least two rotating-blade segments (10a, 10b), of which each rotating-blade segment (10a, 10b) comprises at least two rotating blades (12) which with regard to a rotational axis of the row of rotating blades are arranged at least predominantly radially between a radially inner and a radially outer shroud band (14a, 14a', 14b, 14b') and are coupled with the shroud bands (14a, 14a', 14b, 14b'), wherein at least the radially outer shroud bands (14b, 14b') of the two rotating-blade segments (10a, 10b) include contact surfaces (16a, 16b) that correspond with each other, **characterised in that** radial equilibrium axes (A) of adjacent rotating blades (12) of the at least two rotating-blade segments (10a, 10b) are in each case arranged so as to be tilted axially about an angle (αₐ, α_{b}) in relation to their respective basic inclination, wherein the angles (αₐ, α_{b}) with regard to the basic inclination have opposite signs.

2. A rotating-blade system according to claim 1, **characterised in that** the angles (αₐ, α_{b}) are equal in magnitude.

3. A rotating-blade system according to claim 1 or 2, **characterised in that** the rotating blades (12) of at least one rotating-blade segment (10a, 10b) are formed in one piece with the inner shroud band (14a, 14a') and/or with the outer shroud band (14b, 14b').

4. A rotating-blade system according to one of claims 1 to 3, **characterised in that** the rotating blades (12) are cast into the inner shroud band (14a, 14a') and/or into the outer shroud band (14b, 14b').

5. A rotating-blade system according to one of claims 1 to 4, **characterised in that** the contact surfaces (16a, 16b) are formed as a kind of mechanical latching.

6. A rotating-blade system according to one of claims 1 to 5, **characterised in that** an amount of the angles (αₐ, α_{b}) amounts to between 0.1° and 10°, in particular between 0.1° and 5° and preferably between 0.1° and 2°.

7. A turbo-machine, in particular a thermal gas turbine, having a row of rotating blades which comprises a rotating-blade system according to one of claims 1 to 6.

8. A turbo-machine according to claim 7, **characterised in that** the row of rotating blades is arranged in a turbine region, in particular a low-pressure turbine region, of the turbo-machine.

9. Method for mounting a row of rotating blades for a turbo-machine, in particular for a thermal gas turbine, in which at least two rotating-blade segments (10a, 10b) of a rotating-blade system provided according to one of claims 1 to 6 and those rotating blades (12) of the at least two rotating-blade segments (10a, 10b) that are in each case tilted axially about an angle (αₐ, α_{b}) in relation to their respective basic inclination are arranged so as to be adjacent to each other, wherein the angles (αₐ, α_{b}) with regard to the basic inclination of the rotating blades (12) have opposite signs.

10. Method according to claim 9, **characterised in that** the rotating-blade segments (10a, 10b) are coupled together without deformation.

## Revendications

1. Système d'aubes mobiles pour une rangée d'aubes mobiles d'une turbomachine, en particulier d'une turbine à gaz thermique, comportant au moins deux segments d'aubes mobiles (10a, 10b), dont chaque segment d'aubes mobiles (10a, 10b) comprend au moins deux aubes mobiles (12), qui sont disposées au moins essentiellement radialement par rapport à un axe de rotation de la rangée d'aubes mobiles, entre un anneau de renforcement radialement intérieur et un anneau de renforcement radialement extérieur (14a, 14a', 14b, 14b'), et sont couplées avec les anneaux de renforcement (14a, 14a', 14b, 14b'), dans lequel les anneaux de renforcement radialement extérieurs (14b, 14b') des deux segments d'aubes mobiles (10a, 10b) comprennent des faces de contact (16a, 16b) qui se correspondent mutuellement, **caractérisé en ce que** des axes d'équilibre radiaux (A) d'aubes mobiles voisines (12) des au moins deux segments d'aubes mobiles (10a, 10b) sont disposés respectivement en position inclinée axialement d'un angle (αₐ, α_{b}) par rapport à leur inclinaison de base, dans lequel les angles (αₐ, α_{b}) présentent des signes contraires par rapport à l'inclinaison de base.

2. Système d'aubes mobiles selon la revendication 1, **caractérisé en ce que** les angles (αₐ, α_{b}) sont de valeur égale.

3. Système d'aubes mobiles selon la revendication 1 ou 2, **caractérisé en ce que** les aubes mobiles (12) d'au moins un segment d'aubes mobiles (10a, 10b) sont réalisées d'une seule pièce avec l'anneau de renforcement intérieur (14a, 14a') et/ou avec l'anneau de renforcement extérieur (14b, 14').

4. Système d'aubes mobiles selon l'une quelconque des revendications 1 à 3, **caractérisé en ce que** les aubes mobiles (12) sont venues de fonderie avec l'anneau de renforcement intérieur (14a, 14a') et/ou avec l'anneau de renforcement extérieur (14b, 14b').

5. Système d'aubes mobiles selon l'une quelconque des revendications 1 à 4, **caractérisé en ce que** les faces de contact (16a, 16b) se présentent sous la forme d'un encliquetage mécanique.

6. Système d'aubes mobiles selon l'une quelconque des revendications 1 à 5, **caractérisé en ce que** la valeur des angles (αₐ, α_{b}) est comprise entre 0,1° et 10 ° , en particulier entre 0,1° et 5 ° , et de préférence entre 0,1° et 2°.

7. Turbomachine, en particulier turbine à gaz thermique, comportant une rangée d'aubes mobiles, qui comporte un système d'aubes mobiles selon l'une quelconque des revendications 1 à 6.

8. Turbomachine selon la revendication 7, **caractérisée en ce que** la rangée d'aubes mobiles est disposée dans une zone de turbine, en particulier dans une zone de turbine basse pression, de la turbomachine.

9. Procédé de montage d'une rangée d'aubes mobiles pour une turbomachine, en particulier pour une turbine à gaz thermique, dans lequel on prépare au moins deux segments d'aubes mobiles (10a, 10b) d'un système d'aubes mobiles selon l'une quelconque des revendications 1 à 6 et on dispose au voisinage l'une de l'autre les aubes mobiles (12) des au moins deux segments d'aubes mobiles (10a, 10b), qui sont respectivement inclinées axialement d'un angle (αₐ, α_{b}) par rapport à leur inclinaison de base, dans lequel les angles (αₐ, α_{b}) présentent des signes contraires par rapport à l'inclinaison de base des aubes mobiles (12).

10. Procédé selon la revendication 9, **caractérisé en ce que** l'on couple les uns aux autres et sans déformation les segments d'aubes mobiles (10a, 10b).
